# EUROPÄISCHE PATENTSCHRIFT

(11) **EP 0 295 557 B1**
(45) Veröffentlichungstag und Bekanntmachung des Hinweises auf die Patenterteilung: **09.01.1991**
(21) Anmeldenummer: 88109116.9
(22) Anmeldetag: 08.06.1988
(51) Int. Cl.: B65B 19/22, B65B 11/42

(54) **Verfahren und Vorrichtung zum Verpacken von stabförmigen Artikeln der tabakverarbeitenden Industrie**
Method and device for packaging stick-like articles of the tabacco industry
Procédé et dispositif pour l'emballage d'articles en forme de tige de l'industrie de tabac

(30) Priorität: 19.06.1987 DE 3720290; 11.07.1987 DE 3722999
(43) Veröffentlichungstag der Anmeldung: 21.12.1988
(73) Patentinhaber: KÖRBER AG, D-21027 Hamburg (DE)
(72) Erfinder: Deutsch, Reinhard, D-2054 Geesthacht (DE)

(56) Entgegenhaltungen:
- EP-A- 0 030 359
- DE-B- 1 285 940

## Beschreibung

Die Erfindung betrifft ein Verfahren zum Verpakken von blockförmigen Artikelgruppen aus stabförmigen Artikeln der tabakverarbeitenden Industrie, welche in regelmäßigen Abständen kontinuierlich zugefördert werden und während ihrer Zuförderung zwecks kontinuierlicher Weiterförderung durch Verschieben querzurZuförderrichtung sowie quer zu den Längsachsen der stabförmigen Artikel von einem Förderabschnitt auf einen anderen Förderabschnitt überführt und dabei wenigstens teilweise mit einem Verpackungszuschnitt umhüllt werden.

Die Erfindung betrifft außerdem eine Vorrichtung zum Fördern von zu verpackenden stabförmigen Artikeln dertabakverarbeitenden Industrie auf Fördermitteln, welche mit einem kontinuierlich antreibbaren, als Faltrevolver ausgebildeten Fördermittel zusammenwirken und die mit Aufnahmetaschen versehen sind, welche nacheinander Artikelgruppen in der Formation und Größe des Inhalts einer Verpackung aufnehmen.

Mit der EP-A-30359 ist ein Verfahren bzw. eine Vorrichtung zum Verpacken von Zigaretten bekanntgeworden, wonach eine Blockübergabe quer zu den Längsachsen der Zigaretten zwischen zwei sich tangierenden, kontinuierlich laufenden Förderern erfolgt, indem die Zigarettenblöcke mit ihrer großen Fläche voran radial verschoben werden, so daß der in Radialrichtung verlaufende Überführungshub eine der Breite der schmalen Seitenflächen der Zigarettenblöcke entsprechende Strecke beträgt.

Der Erfindung liegt die Aufgabe zugrunde, die Leistungsfähigkeit derartiger Verfahren und Vorrichtungen zum Verpacken von Tabakartikeln, wie Zigaretten, zu erhöhen.

Diese Aufgabe wird erfindungsgemäß dadurch gelöst, daß die Artikelgruppen in einer derart hochkant ausgerichteten Blockformation entlang eines gemeinsamen Förderweges der beiden Förderabschnitte transportiert werden, daß jeweils eine Breitseite der jeweiligen Förderrichtung zugewandt ist und jeweils eine Schmalseite der Querschieberichtung zugewandt ist. Gemäß einer die Effektivität des erfindungsgemäßen Verfahrens erhöhenden Ausgestaltung werden während der kontinuierlichen Weiterförderung der Artikeigruppen an ihnen Verpackungsoperationenvorgenommen. Eine Vervollkommnung derverfahrensweise besteht darin, daß die kontinuierliche Weiterförderung der Artikelgruppen eine zusätzliche Querverschiebung mit integrierter Zuschnittumhüllung und kontinuierlicher Abförderung umfaßt.

Um das erfindungsgemäße Verfahren auf einem relativ eng begrenzten Raum realisieren zu könne, wird außerdem vorgeschlagen, daß Züförderung, Weiterförderung und Abförderung der Artikelgruppen einen im wesentlichen Z-förmigen Förderweg beschreiben.

Die Vorrichtung zur Durchführung des eingangs bezeichneten Verfahrens zeichnet sich dadurch aus, daß die Fördermittel als kontinuierlich antreibbare Endlosförderer ausgebildet sind, die mit der ebenfalls Aufnahmetaschen aufweisenden Umfangsfläche des Faltrevolvers einen gemeinsamen Förderabschnitt mit jeweils radial auf die Drehachse des Faltrevolvers ausgerichteten, paarweise miteinander fluchtenden Aufnahmetaschen des Faltrevolvers und der Fördermittel bilden, wobei die Aufnahmetaschen derart in die Fördermittel eingelassen sind, daß ihre Überführungsöffnung einer schmalen Seitenfläche einer blockförmigen Artikelformation entspricht.

Eine sich in den gemeinsamen Förderbewegungsablauf der Fördermittel harmonisch einfügende Überführungsbewegung der Artikelgruppen ist in einer Fortführung der Erfindung dadurch gewährleistet, daß den Fördermitteln radial bewegbare, Artikelgruppen auf dem gemeinsamen Förderabschnitt aus den Aufnahmetaschen eines Fördermittels in die Aufnahmetaschen des jeweils anderen Fördermittels überführende Stößelglieder zugeordnet sind.

Eine exakte Positionierung bzw. Ausrichtung des Verpackungsmaterials relativ zu den zu umhüllenden Artikelgruppen ist vorschlagsgemäß am einfachsten dadurch gewährleistet, daß die Aufnahmetaschen jeweils eines der zusammenwirkenden Fördermittel begrenzenden Umfangsabschnitte als Halteflächen für die Überführungsöffnungen der Aufnahmetaschen überdeckende Packungszuschnitte ausgebildet sind, wobei nach einer Weiterbildung die Umfangsabschnitte des Faltrevolvers als Halteflächen ausgebildet sind.

Gemäß bevorzugten Ausgestaltungen wird der gemeinsame Förderabschnitt durch ein über einen Teil der Umlaufbahn des Faltrevolvers parallel zu dessen Umfangsfläche verlaufendes Fördertrum der Fördermittel gebildet, wobei das Fördertrum der Fördermittel durch eine ortsfeste Rollenbahn geführt ist.

Die Integration von Transport bzw. Überführung und Verpackungsvorgängen wird gemäß einer Weiterbildung dadurch arrangiert, daß die einen Fördermittel blockförmige Artikelgruppen an den Faitrevoiverabgebend und die anderen Fördermittel teilumhüllte Artikelgruppen vom Faltrevolver übernehmend ausgebildet sind, wobei nach einem weiteren Vorschlag die Anordnung so getroffen ist, daß die die Artikelgruppen abgebenden Fördermittel mit einem ersten Kreisbahnabschnitt und die die teilumhüllten Artikelgruppen übernehmenden Fördermittel mit einem zweiten Kreisbahnabschnitt des Falterevolvers zusammenwirkend angeordnet sind.

Eine die Baulänge der Vorrichtung reduzierende Anordnung besteht darin, daß die Förderbahnen der Fördermittel und des Faltrevolvers im wesentlichen in Z-Form verlaufen. Um diese bereits in ihrem räumlichen Verlauf gedrungen konzipierte Förderstrecke zusätzlich für Verpackungsoperationen optimal zu nutzen, sind gemäß einer vorteilhaften Weiterbildung dem Faltrevolver entlang seiner Förderbahn Einschläger zum Bilden eines Innen-, Außen-, Schmalseiten- und Breitseiteneinschlags der äußeren Packungszuschnitte zugeordnet.

Der mit der Erfindung erzielte Vorteil besteht in derart aufeinander abgestimmten Bewegungen von zusammenwirkenden Fördermitteln, daß ein kontinuierlicher Förderfluß konsequent durchgehalten werden kann und daß in diesen Förderfluß Verpackungsvorgänge so integriert sind, daß bei einem ausgewogeneren Geschwindigkeitsverlauf ohne abrupte Verzögerungen und Beschleunigungen der zu verpackenden Artikel insgesamt eine Leistungssteigerung der Verpackungsorgane sowie eine schonendere Handhabung bei zugleich fester Verpackung der Artikel erzielt werden.

Die Erfindung wird nachstehend anhand des in den beigefügten Abbildungen dargestellten Ausführungsbeispiels näher erläutert.

Hierbei zeigen:
Figur 1 eine schematisch dargestellte Verpakkungsvorrichtung gemäß Erfindung in der Seitenansicht,
Figur 2 einen Schnitt durch die Verpackungsvorrichtung nach der Linie 11-11 gemäß Figur 1 und
Figure 3 einen Schnitt durch die Verpackungsvorrichtung nach der Linie 111-111 gemäß Figur 1.

Die in der Zeichnung dargestellte Vorrichtung zum Verpacken von Zigaretten 1 weist ein Fördermittel in Form eines kontinuierlich in Pfeilrichtung 2 angetriebenen Falterevolvers 3 auf, welcher unterseitig mit einem synchron und kontinuierlich angetriebenen Fördermittel in Form eines Endlosförderers 4 und oberseitig ebenfalls mit einem als synchron und kontinuierlich antreibbarer Endlosförderer 6 ausgebildeten Fördermittel zusammenwirkt. Die beiden Endlosförderer 4 und 6 sind mit ihren in Pfeilrichtung 7 bzw. 8 zum Faltrevolver hin- bzw. von diesem wegführenden Fördertrumen 9 bzw. 11 derart relativ zum Faltrevolver 3 angeordnet, daß sich ein im wesentlichen Z-förmig verlaufender Förderweg für die zu verpakkenden Zigaretten ergibt.

Die beiden Endlosförderer 4 und 6 weisen jeweils über einen Teil des Förderweges entlang eines ersten, unteren Kreisbahnabschnittes bzw. entlang eines zweiten, oberen Kreisbahnabschnittes des Faltrevolvers 3 mit diesem einen gemeinsamen Förderabschnitt 12 bzw. 13 auf, was gemäß den Figuren 2 und 3 dadurch erreicht wird, daß die Fördertrume 9 bzw. 11 der Endlosförderer 4 und 6 in ortsfesten Rollenbahnen 14 so geführt sind, daß sie der Umlaufbahn des Faltrevolvers 3 über eine Teilstrecke folgen bzw. dieser parallel verlaufend angepaßt sind.

Der Faltrevolver 3 sowie die Endlosförderer 4 und 6 sind mit in gleichmäßigen Abständen und gleicher Teilung angeordneten Aufnahmetaschen 26 bzw. 17 versehen, die zur Aufnahme der zu verpackenden Zigaretten in Form von blockförmig zusammengestellten Zigarettengruppen 18 dienen, indem die Zigaretten 1 über einzelne entlang der Förderbahn des Endlosförderers 4 hintereinanderliegende Zuführschächte 19 eines Magazins 21 lagenweise und queraxial über die an ihrer oberen Schmalseite befindliche Aufnahmeöffnung in die Aufnahmetaschen 17 überführt werden. Dabei wird ein freier Fall der Zigaretten 1 bis auf den Boden der Aufnahmetasche durch ein Stößelglied 22 verhindert, welches entsprechend der aufeinanderfolgend eingegebenen Zigarettenlagen gesteuert bis in die untere dargestellte Position abgesenkt wird. Den Aufnahmetaschen 17 des oberen Endlosförderers 6 sind ebenfalls entsprechende Stößelglieder 23 und den Aufnahmetaschen 16 des Faltrevolvers 3 Stößelglieder 24 zugeordnet.

Der äußere Umfang des Faltrevolvers 3 dient gleichzeitig als Haltefläche 26 für Packungszuschnitte 27 eines inneren Blockeinschlags und für Packungszuschnitte 28 einer äußeren Blockumhüllung, wobei die Haltefläche mit Saugluft beaufschlagt sein kann. Die Packungszuschnitte 27 werden durch eine Messerwalzenanordnung 29 von einer in Pfeilrichtung 31 zugeführten Hüllmaterialbahn 32 abgeschnitten und mittels einer Saugwalze 33 auf die Haltefläche 26 des Faltrevolvers 3 derart aufgelegt, daß sie dessen Aufnahmetaschen 16 überdecken.

Die Aufnahmetaschen 16 des Faltrevolvers 3 mit den sie überdeckenden Packungszuschnitten 27 und die Aufnahmetaschen 17 mit den darin befindlichen, mit ihrer Breitseite der Förderrichtung zugewandten Zigarettengruppen 18 werden kontinuierlich dem gemeinsamen Förderabschnitt 12 zugeführt, auf dem die Aufnahmetaschen 17 des Endlosförderers 4 und die Aufnahmetaschen 16 des Faltrevolvers 3 paarweise miteinander fluchten und radial auf die Drehachse des Faltrevolvers 3 ausgerichtet sind. Beim Beginn dieser fluchtenden Ausrichtung in dem in Figur 2 dargestellten Bereich wird die Zigarettengruppe 18 quer zur Zuförderrichtung mit einer Schmalseite voran durch das Stößelglied 22 gemeinsam mit dem zwischen der Aufnahmetasche 17 des Endlosförderers 4 und der Aufnahmetasiche 16 des Faltrevolvers 3 befindlichen Pakkungszuschnitt 27 in die Aufnahmetasche 16 des Falterevolvers 3 geschoben, wobei das Stößelglied 24 des Faltrevolvers 3 in gleichem Maße gesteuert zurückweicht wie das Stößelglied 22 vorgeschoben wird, so daß sich der Packungszuschnitt 27 um die Zigarettengruppe 18 herumlegt. Dieser Bewegungsablauf ist in dem in Figur 3 dargestellten Bereich beendet. Die wie bereits zuvor auf dem Endlosförderer 4 mit ihrer Breitseite der Förderrichtung zugewandten und nunmehr teilumhüllten Zigarettengruppen 18 werden anschließend ebenfalls mit ihrer Breitseite voran einer Faltstation 34 des Faltrevolvers 3 zugeführt, an der zwei Einschläger 36 und 37 einen Inneneinschlag 38 sowie einen Außeneinschlag 39 an der Zigarettengruppe 18 ausführen. An einer stromab folgenden Faltstation 41 wird durch einen Einschläger 42 der Schmalseiteneinschlag 43 und an einer sich daran anschließenden Faltstation 44 mittels eines Einschlägers 46 der Breitseiteneinschlag 47 ausgeführt.

Von einem in Pfeilrichtung 48 zugeführten Blankettstreifen 49 für die Außenumhüllung der Zigarettengruppen 18 werden mittels einer Messerwalzenanordnung 51 die Packungs- bzw. Blankettzuschnitte 28 abgetrennt, durch eine Beleimungsvorrichtung 52 beleimt und unter Überdeckung der Aufnahmetaschen 16 auf den Faltrevolver 3 überführt. Im oberseitigen gemeinsamen Förderabschnitt 13 des Faltrevolvers 3 und des Endlosförderers 6 werden bei weggeschwenktem Einschläger 36 nunmehr die teilumhüllten Zigarettengruppen 18 ebenfalls quer zu ihrer Zuförderrichtung jeweils durch ein Stößelglied 24 des Faltrevolvers 3 gemainsam mit einem Blankettzuschnitt 28 in eine fluchtende Aufnahmetasche 17 des Endlosförderers 6 überführt, wobei dessen Stößerglied 23 in gleichem Maße gesteuert zurückweicht und sich der Blankettzuschnitt 28 um die teilumhüllte Zigarettengruppe 18 herumlegt. Zum Ausführen des Inneneinschlags 53 und des Außeneinschlags 54 des Blankettzuschnitts 28 sowie des Schmalseiteneinschlags 56 und des Breitseiteneinschlags 57 sind genau wie beim Faltrevolver3 dem Endlosförderer 6 Einschläger 58 und 59 sowie Einschläger 61 bzw. 62 zugeordnet.

Mit 77 ist eine Aussonderungsstation bezeichnet, an der fehlerhafte Artikelgruppen 18 ausgeworfen werden.

## Patentansprüche

1. Verfahren zum Verpacken von blockförmigen Artikelgruppen aus stabförmigen Artikeln der tabakverarbeitenden Industrie, welche in regelmäßigen Abständen kontinuierlich zugefördert werden und während ihrer Zuförderung zwecks kontinuierlicher Weiterförderung durch Verschieben quer zur Zuförderrichtung sowie quer zu den Längsachsen der stabförmigen Artikel von einem Förderabschnitt auf einen anderen Förderabschnitt überführt und dabei wenigstens teilweise mit einem Verpackungszuschnitt umhüllt werden, dadurch gekennzeichnet, daß die Artikelgruppen in einer derart hochkant ausgerichteten Blockformation entlang eines gemeinsamen Förderweges der beiden Förderabschnitte transportiert werden, daß jeweils eine Breitseite der jeweiligen Förderrichtung zugewandt ist und jeweils eine Schmalseite der Querschieberichtung zugewandt ist.

2. Verfahren nach Anspruch 1, dadurch gekennzeichnet, daß während der kontinuierlichen Weiterförderung der Artikelgruppen an ihnen Verpakkungsoperationen vorgenommen werden.

3. Verfahren nach Anspruch 1 oder 2, dadurch gekennzeichnet, daß die kontinuierliche Weiterförderung der Artikelgruppen eine zusätzliche Querverschiebung mit integrierterZuschnittumhüllung und kontinuierlicher Abförderung umfaßt.

4. Verfahren nach einem der Ansprüche 1 bis 3, dadurch gekennzeichnet, daß Zuförderung, Weiterförderung und Abförderung der Artikelgruppen einen im wesentlichen Z-förmigen Förderweg beschreiben.

5. Vorrichtung zum Fördern von zu verpackenden stabförmigen Artikeln der tabakverarbeitenden Industrie auf Fördermitteln, welche mit einem kontinuierlich antreibbaren, als Faltrevolver ausgebildeten Fördermittel zusammenwirken und die mit Aufnahmetaschen versehen sind, welche nacheinander Artikelgruppen in der Formation und Größe des Inhalts einer Verpackung aufnehmen, dadurch gekennzeichnet, daß die Fördermittel (4; 6) als kontinuierlich antreibbare Endlosförderer ausgebildet sind, die mit der ebenfalls Aufnahmetaschen (16) aufweisenden Umfangsfläche des Faltrevolvers (3) einen gemeinsamen Förderabschnitt (12; 13) mit jeweils radial auf die Drehachse des Faltrevolvers ausgerichteten, paarweise miteinander fluchtenden Aufnahmetaschen (16 und 17) des Faltrevolvers und der Fördermittel bilden, wobei die Aufnahmetaschen derart in die Fördermittel (3; 4, 6) eingelassen sind, daß ihre Überführungsöffnung einer schmalen Seitenfläche einer blockförmigen Artikelformation (18) entspricht.

6. Vorrichtung nach Anspruch 5, dadurch gekennzeichnet, daß den Fordermitteln (4; 6) radial bewegbare, Artikelgruppen (18; 63) auf dem gemeinsamen Förderabschnitt (12; 13) aus den Aufnahmetaschen (17 bzw. 16) eines Fördermittels (4; 3) in die Aufnahmetaschen (16; 17) des jeweils anderen Fördermittels (16 bzw. 17) überführende Stößelglieder (22; 24) zugeordnet sind.

7. Vorrichtung nach den Ansprüchen 5 oder 6, dadurch gekennzeichnet, daß die die Aufnahmetaschen (16) jeweils eines der zusammenwirkenden Fördermittel (3) begrenzenden Umfangsabschnitte als Halteflächen (26) für die Überführungsöffnungen der Aufnahmetaschen überdekkende Packungszuschnitte (27) ausgebildet sind.

8. Vorrichtung nach einem der Ansprüche 5 bis 7, dadurch gekennzeichnet, daß die Umfangsabschnitte des Faltrevolvers (3) als Haltefläche (26) ausgebildet sind.

9. Vorrichtung nach einem der Ansprüche 5 bis 8, dadurch gekennzeichnet, daß der gemeinsame Förderabschnitt (12; 13) durch ein über einen Teil der Umlaufbahn des Faltrevolvers (3) parallel zu dessen Umfangsfläche verlaufendes Fördertrum (9; 11) der Fördermittel (4; 6) gebildet wird.

10. Vorrichtung nach einem der Ansprüche 5 bis 9, dadurch gekennzeichnet, daß das Fördertrum (9; 11) der Fördermittel (4; 6) durch eine ortsfeste Rollenbahn (14) geführt ist.

11. Vorrichtung nach einem der Ansprüche 5 bis 10, dadurch gekennzeichnet, daß die Fördermittel (4) blockförmige Artikelgruppen (18) an den Falterevolver (3) abgebend und die Fördermittel (6) teilumhüllte Artikelgruppen (63) vom Faltrevolver übernehmend ausgebildet sind.

12. Vorrichtung nach einem der Ansprüche 5 bis 11, dadurch gekennzeichnet, daß die Artikelgruppen (18) abgebenden Fördermittel mit einem ersten Kreisbahnabschnitt (12) und die die teilumhüllten Artikelgruppen (63) übernehmenden Fördermittel (6) mit einem zweiten Kreisbahnabschnit (13) des Faltrevolvers (3) zusammenwirkend angeordnet sind.

13. Vorrichtung nach einem der Ansprüche 5 bis 12, dadurch gekennzeichnet, daß die Förderbahnen der Fördermittel (4, 6) und des Faltrevolvers (3) im wesentlichen in Z-Form verlaufen.

14. Vorrichtung nach einem der Ansprüche 5 bis 13, dadurch gekennzeichnet, daß dem Faltrevolver (3) entlang seiner Förderbahn (Pfeil 2) Einschläger (36; 37; 42; 46) zum Bilden eines Innen-, Außen-, Schmalseiten- und Breitseiteneinschlags (38; 39; 43; 47) der inneren Packungszuschnitte zugeordnet sind.

15. Vorrichtung nach einem der Ansprüche 5 bis 14, dadurch gekennzeichnet, daß dem Fördermittel (6) für die teilumhüllten Artikelgruppen (63) entlang seiner Förderbahn (Pfeil 8) Einschläger (58; 59; 61; 62) zum Bilden eines Innen-, Außen-, Schmalseiten- und Breitseiteneinschlags (53; 54; 56; 57) der äußeren Packungszuschnitte (28) zugeordnet sind.

## Revendications

1. Procédé d'emballage de groupes d'articles en forme de blocs à partir d'articles en forme de bâtonnets dans l'industrie du traitement des tabacs, qui sont amenés de façon continue à des distances régulières, et qui sont transférés d'une section de transport à une autre section de transport pendant leur transport, en vue d'une poursuite du transport continue, par déplacement transversalement à la direction de transport ainsi que transversalement aux axes longitudinaux des articles en forme de bâtonnets, et qui sont alors au moins partiellement enveloppés dans une pièce découpée d'emballage, caractérisé en ce que les groupes d'articles sont transportés selon une formation en bloc orientée avec les bords dressés, le long d'un trajet commun de transport des deux sections de transport d'une manière telle que, respectivement, un grand côté est tourné vers la direction de transport correspondante et que, respectivement, un côté étroit est tourné vers la direction de déplacement transversal.

2. Procédé selon la revendication 1, caractérisé en ce que des opérations d'emballage sont effectuées sur les groupes d'articles pendant la poursuite de leur transport continu.

3. Procédé selon la revendication 1 ou 2, caractérisé en ce que le poursuite du transport en continu des groupes d'articles comprend un déplacement transversal additionnel avec un enveloppement intégré par une pièce de découpe et un enlèvement continu.

4. Procédé selon l'une des revendications 1 à 3, caractérisé en ce que l'amenée, la poursuite du transport et l'enlèvement des groupes d'articles décrivent un trajet de transport sensiblement en forme de Z.

5. Installation de transport d'articles en forme de bâtonnets à emballer, dans l'industrie de traitement des tabacs, sur des moyens de transport qui coopèrent avec un moyen de transport, entraîné de façon continue, constitué sous forme d'un carrousel de pliage, et qui sont pourvus de poches de réception, qui reçoivent l'un après l'autre des groupes d'articles selon la formation et la dimension du contenu d'un emballage, caractérisée en ce que les moyens de transport (4; 6) sont constitués sous forme de bandes transporteuses sans fin entraînées en continu, qui constituent avec la surface périphérique du carrousel de pliage (3), qui comporte de même des poches de réception (16), une section de transport (12; 13) commune au carrousel de pliage et aux moyens de transport, et transportant des poches de réception (16 et 17) orientées respectivement radialement vers l'axe de rotation du carrousel de pliage, se raccordant les unes avec les autres par paires, les poches de réception étant introduites dans les moyens de transport (3; 4, 6) de telle façon que leur orifice de transfert corresponde à une petite surface latérale d'une formation d'articles en forme de blocs (18).

6. Installation selon la revendication 5, caractérisée en ce que deux organes coulissants (22; 24) qui transfèrent, sur la section de transport commune (12; 13), depuis les poches de réception (17 ou 16) d'un moyen de transport (4; 3) vers les poches de réception (16; 17) de l'autre moyen respectif de transport (16 ou 17), des groupes d'articles (18; 63) mobiles radialement sont associés au moyen de transport (4; 6).

7. Installation selon les revendications 5 ou 6, caractérisée en ce que les sections de périphérie qui limitent les poches de réception (16) respectivement de l'un des moyens de transport (3) coopérants, sont constituées comme surfaces de maintien (26) pour les orifices de transfert des éléments d'emballage (27) qui recouvrant des poches de réception.

8. Installation selon l'une des revendications 5 à 7, caractérisée en ce que les sections de périphérie du carrousel de pliage (3) sont constituées en tant que surfaces de maintien (26).

9. Installation selon l'une des revendications 5 à 8, caractérisée en ce que la section de transport commune (12; 13) est constituée par un élément de transport (9, 11) des moyens de transport (4; 6) qui, sur une partie de la piste périphérique du carrousel de pliage (3) est parallèle à la surface périphérique de celui-ci.

10. Installation selon l'une des revendications 5 à 9, caractérisée en ce que l'élément de transport (9; 11) des moyens de transport (4; 6) est guidé par une voie à rouleaux fixe (14).

11. Installation selon l'une des revendications 5 à 10, caractérisée en ce que les moyens de transport (4) sont réalisés pour amener, sur le carrousel de pliage (3), des groupes d'articles en forme de blocs (18), et en ce que que les moyens de transport (6) sont constitués pour enlever, du carrousel de pliage, des groupes d'articles (63) partiellement enveloppés.

12. Installation selon l'une des revendications 5 à 11, caractérisée en ce que les moyens de transport qui amènent les groupes d'articles (18) sont disposés en coopérant avec une première section de piste en circuit fermé (12), et en ce que les moyens de transport (6) qui enlèvent les groupes d'articles partiellemnt enveloppés (63) sont disposés en coopérant avec une deuxième section de piste en circuit fermé (13) du carrousel de pliage (3).

13. Installation selon l'une des revendications 5 à 12, caractérisée en ce que les pistes de transport des moyens de transport (4; 6) et du carrousel de pliage (3) présentent un tracé sensiblement en forme de Z.

14. Installation selon l'une des revendications 5 à 13, caractérisée en ce que les dispositifs de pliage (36; 37; 42; 46) sont associés au carrousel de pliage (3) le long de sa piste de transport (flèche 2) pour effectuer le pliage intérieur, extérieur, de petit côté et de grand (38; 39; 43; 47) des éléments découpés intérieurs d'emballage.

15. Installation selon l'une des revendications 5 à 14, caractérisée en ce que les dispositifs de pliage (58; 59; 61; 62) sont associés, le long de sa piste de transport (flèche 8), au moyen de transport (6) des groupes d'articles (63) partiellement enveloppés afin d'effectuer le pliage intérieure, extérieur, de petit côté et de grand côté (53; 54; 56; 57) des éléments découpes extérieurs d'emballage (28).

## Claims

1. Method for packaging block-like groups of articles consisting of stick-like articles of the tobacco-processing industry, which are supplied continuously at regular intervals and as they are supplied, for the purpose of continuous further conveyance, by moving transversely to the supply direction as well as transversely to the longitudinal axes of the stick-like articles, are transferred from one conveying section to another conveying section and in this case are wrapped at least partly with a packing blank, characterised in that the groups of articles are transported in a block formation aligned edgewise, along a common conveying path of the two conveyor sections so that respectively one broad side faces the respective conveying direction and respectively one narrow side faces the transverse sliding direction.

2. Method according to Claim 1, characterised in that during the continuous further conveyance of the groups of articles, packaging operations are carried out on the latter.

3. Method according to Claim 1 or 2, characterised in that the continuous further conveyance of the groups of articles includes an additional transverse displacement with integrated blank wrapping and continuous discharge.

4. Method according to one of Claims 1 to 3, characterised in that the supply, further conveyance and discharge of the groups of articles describe a substantially Z-shaped conveying path.

5. Apparatus for conveying stick-like articles of the tobacco-processing industry to be packed, on conveying means, which cooperate with conveying means which can be driven continuously and are constructed as a folding turret and are provided with receiving pockets, which successively receive groups of articles in the formation and size of the contents of a package, characterised in that the conveying means (4; 6) are constructed as endless conveyors which can be driven continuously, which with the peripheral surface of the folding turret (3), likewise comprising receiving pockets (16), form a common conveying section (12; 13) with receiving pockets (16 and 17) of the folding turret and of the conveying means, respectively aligned radially with the axis of rotation of the folding turret and aligned in pairs one with the other, the receiving pockets being let into the conveying means (3; 4, 6) so that their transfer opening corresponds to a narrow side face of a block-like article formation (18).

6. Apparatus according to Claim 5, characterised in that associated with the conveying means (4; 6) are radially movable plunger members (22; 24) transferring groups of articles (18; 63) on the common conveying section (12; 13) from the receiving pockets (17,16) of one conveying means (4; 3) into the receiving pockets (16; 17) of the respective other conveying means (16 or 17).

7. Apparatus according to Claims 5 or 6, characterised in that the peripheral sections defining the receiving pockets (16) of one of the cooperating conveying means (3) respectively are constructed as retaining surfaces (26) for the packaging blanks (27) covering the transfer openings of the receiving pockets.

8. Apparatus according to one of Claims 5 to 7, characterised in that the peripheral sections of the folding turret (3) are constructed as retaining surfaces (26).

9. Apparatus according to one of Claims 5 to 8, characterised in that the common conveying section (12; 13) is formed by a conveying side (9; 11) of the conveying means (4; 6) extending over part of the peripheral path of the folding turret (3) parallel to its peripheral surface.

10. Apparatus according to one of Claims 5 to 9, characterised in that the conveying side (9; 11) of the conveying means (4; 6) is guided by a stationary roller train (14).

11. Apparatus according to one of Claims 5 to 10, characterized in that the conveying means (4) are constructed to deliver block-like groups of articles (18) to the folding turret (3) and the conveying means (6) are constructed to receive partly wrapped groups of articles (63) from the folding turret.

12. Apparatus according to one of Claims 5 to 11, characterised in that the conveying means delivering the groups of articles (18) are arranged to cooperate with a first circular path section (12) and the conveying means (6) receiving the partly wrapped groups of articles (63) are arranged to cooperate with the second circular path section (13) of the folding turret (3).

13. Apparatus according to one of Claims 5 to 12, characterised in that the conveying paths of the conveying means (4, 6) and of the folding turret (3) extend substantially in a Z shape.

14. Apparatus according to one of Claims 5 to 13, characterised in that associated with the folding turret (3) along its conveying path (arrow (2) are folding means (36; 37; 42; 46) for forming an internal, external, narrow side and broad side fold (38; 39; 43; 47) of the inner packaging blank.

15. Apparatus according to one of Claims 5 to 14, characterised in that associated with the conveying means (6) for the partly wrapped groups of articles (63) along its conveying path (arrow 8) are folding means (58; 59; 61; 62) for forming an internal, external, narrow side and broad side fold (53; 54; 56; 57) of the outer packaging blanks (28).
